# NOUVEAU FASCICULE DE BREVET EUROPEEN

(11) **EP 0 808 951 B2**
(45) Date de publication et mention de la décision concernant l'opposition: **30.08.2006**
(45) Mention de la délivrance du brevet: 28.11.2001
(21) Numéro de dépôt: 97401139.7
(22) Date de dépôt: 23.05.1997
(51) Int. Cl.: E02D 29/14

(54) **Regard de chaussée à tampon articulé sur un cadre**
An einem Rahmen scharnierende Schachtabdeckung
Hinged manhole cover on a frame

(30) Priorité: 24.05.1996 FR 9606514
(43) Date de publication de la demande: 26.11.1997
(73) Titulaire: NORINCO, 60149 Saint Crepin Ibouvillers (FR)
(72) Inventeur: Lauro, Jacques, 60270 Gouvieux (FR)
(74) Mandataire: Thinat, Michel

(56) Documents cités:
- AU-B- 735 571
- FR-A- 2 711 381
- GB-A- 390 806
- GB-A- 535 621
- GB-A- 569 762
- GB-A- 850 105
- GB-A- 1 536 214
- GB-A- 2 230 036
- US-A- 4 266 380
- Norme française NF P 98-050, Octr. 1991

## Description

La présente invention a essentiellement pour objet un regard de chaussée ou analogue comprenant essentiellement un cadre noyé dans le chaussée pour affleurer avec elle et sur lequel est monté un tampon.

11 a déjà été proposé des regards de chaussée de divers types parmi lesquels il faut citer ici le regard décrit dans le document de brevet FR 2 711 381. Certains de ces regards comprennent un cadre en forme de quadrilatère sur lequel sont placées quatre plaques triangulaires à angles droits avec l'une des extrémités aïgues de chaque triangle adjacente à une extrémité aïgue des autres triangles et constituant le tampon permettant l'obturation de l'ouverture offerte par le cadre. Toutefois, dans ces regards de chaussée connus à plaques triangulaires ou même non triangulaires constituant le tampon, les plaques sont généralement lourdes et donc difficiles à soulever, à moins d'être articulées sur le cadre. Dans ce dernier cas, cependant, les plaques interdisent l'accès au cadre du côté de leur articulation, ce qui rend peu commode ou même difficile l'accès au cadre; c'est-à-dire l'introduction de matériel, tel que des canalisations ou des câbles, dans la tranchée ou le trou dans le chaussée dont l'ouverture est délimitée par le cadre.

On connait également, par le document GB-569762, un regard de chaussée comprenant un cadre en forme de quadrilatère et un tampon propre à adopter sélectivement des positions fermée et ouverte dans lesquelles, respectivement, il obture et dégage le cadre, ce tampon comprenant au moins une première paire de plaques triangulaires respectivement articulées sur des premier et second côtés adjacents du cadre pour laisser libre accès, en position ouverte du tampon, à au moins un troisième côté du cadre, chaque plaque présentant une extrémité libre.

Cependant, le tampon du regard décrit dans ce document antérieur, qui utilise des plaques triangulaires équilatérales, comprend également une entretoise pivotante qui divise le cadre en deux parties et qui prend place entre les deux plaques pour servir de support commun à celles-ci et assurer la rigidité du tampon, la présence d'une telle entretoise augmentant la complexité de structure et d'utilisation du regard.

Aussi, la présente invention a pour but de remédier à ces inconvénients en proposant un regard de chaussée simple dont l'ouverture et la fermeture avec le tampon sont particulièrement aisées, et qui, en position d'ouverture du tampon, assure un dégagement et donc un accès facile et immédiat à la tranchée ou au trou dans la chaussée, au travers du cadre, sans être gêné, en aucun cas, par le tampon ouvert.

A cette fin, le regard de l'invention comprend les caractéristiques énoncées dans la revendication 1.

Suivant encore une autre caractéristique de l'invention, chaque plaque triangulaire articulée sur le cadre sauf une est munie d'au moins une patte en saillie coopérant avec le dessous d'une plaque adjacente.

On précisera encore ici que la plaque triangulaire ne comportant pas la patte précitée est munie d'un système de verrouillage de cette plaque sur le cadre.

Comme on le comprend déjà, du fait de la présence des pattes précitées, le verrouillage de la seule plaque ne comportant pas de patte permettra le verrouillage de toutes les autres.

Mais d'autres avantages et caractéristiques de l'invention apparaîtront mieux dans la description détaillée qui suit et se réfère aux dessins annexés, donnés uniquement à titre d'exemple, et dans lesquels :

La figure 1 est une vue en plan de dessus d'un cadre avec tampon constitué par deux plaques triangulaires illustrées en position fermée.

La figure 2 est une vue très schématique et en perspective du regard de chaussée de la figure 1, montré en position ouverte.

La figure 3 est une vue en plan et de dessus d'un regard de chaussée avec tampon à quatre plaques triangulaires suivant l'invention.

La figure 4 est une vue très schématique et en perspective montrant le regard de chaussée de la figure 3 en position ouverte.

Les figures 5 et 6 illustrent en coupe partielle l'articulation d'une plaque sur le cadre, cette articulation étant représentée pour une position fermée du tampon (figure 5), et pour une position ouverte de celui-ci (figure 6).

Les figures 7 et 8 illustrent en coupe, respectivement en position verrouillée et non verrouillée, le verrou associé à l'une des plaques du tampon.

En se reportant aux figures on voit un cadre 1 susceptible de délimiter une ouverture réalisée par exemple dans une chaussée, ce cadre présentant la forme d'un quadrilatère sur lequel sont articulées des plaques triangulaires complémentaires en forme de triangle-rectangle constituant le tampon d'obturation du cadre 1.

Suivant la réalisation illustrée par les figures 1 et 2 et non couverte par les revendications 1 à 3, sur le cadre 1 sont articulées deux plaques triangulaires 2, 3 en forme de triangle-rectangle et juxtaposables, en position fermée, par leur hypothénuse 4.

Les deux plaques triangulaires 2 et 3 sont articulées sur deux côtés adjacents 1a, 1b du cadre 1. Plus précisément la plaque 2 est articulée par deux articulations 2a sur le côté la du cadre 1, de même que la plaque 3 est articulée par deux articulations 3a sur le côté 1b du cadre 1, adjacent au côté 1 a.

Comme on le voit clairement sur la figure 2, lorsque les plaques triangulaires 2 et 3 sont ouvertes, un accès très facile à la tranchée dont l'ouverture est délimitée par le cadre 1 est réalisé, puisque les côtés adjacents 1c et 1d seront avantageusement complètement dégagés.

On voit encore sur la figure 2 que l'une des plaques triangulaires, à savoir la plaque 2 suivant l'exemple représenté, comporte une patte 5 en saillie de cette plaque et susceptible de coopérer avec le dessous, c'est-à-dire la face 3c de la plaque 3 qui comporte un verrou 6, bien visible sur les figures 7 et 8, et permettant le verrouillage de cette plaque sur le cadre 1.

On comprend donc que, partant de la position ouverte du regard visible sur la figure 2, il convient pour obturer ce regard, de rabattre d'abord la plaque 2 sur le cadre 1, puis la plaque 3 qui en prenant appui sur la patte 5 de la plaque 2 verrouille cette dernière ce après quoi on actionne le verrou 6 de la plaque 3 pour finalement verrouiller le tampon constitué par les plaques 2 et 3 sur le cadre 1. On observera ici que la plaque 3 ne comporte pas de plaque en saillie 5.

Dans le mode de réalisation illustré par les figures 3 et 4, le cadre 1 qui est avantageusement un cadre monobloc venant de fonderie, tout comme le cadre 1 dans la réalisation décrite précédemment, présente une forme rectangulaire et non sensiblement carrée, comme cela était le cas précédemment.

Sur ce cadre 1 sont articulées quatre plaques triangulaires 10, 11, 12, 13 surtrois côtés adjacents 1d, 1a et 1b du cadre 1.

Plus précisément, les plaques 10 et 13 sont articulées respectivement grâce aux articulations 10a, 13a et par un de leurs côtés droits sur deux côtés opposés 1d, 1b du cadre 1, ces deux côtés 1d, 1b constituant les petits côtés du rectangle que forme ledit cadre.

Les deux autres plaques 11, 12 sont chacune articulées par des articulations 11a, 12a, par leur autre côté droit, sur l'un des deux autres côtés opposés 1a, 1c du cadre 1, les côtés 1a, 1c étant les grands côtés du rectangle que forme ledit cadre.

On voit clairement sur la figure 3 que les plaques triangulaires 10 et 11 sont juxtaposables par leurs hypothénuses 14 de même que les plaques 12 et 13 sont juxtaposables par leurs hypothénus 15, tandis que les plaques 11 et 12 articulées sur un même côté la du cadre 1 sont juxtaposables par un côté droit 16.

Comme on le voit bien sur la figure 4, les plaques 10, 11 et 12 sont chacune munies d'une patte en saillie 5, tandis que la plaque 13, qui n'en comporte pas, est par contre munie d'un verrou 6.

Ainsi, suivant le même principe qu'expliqué précédemment à propos des figures 1 et 2, partant de la position ouverte visible sur la figure 4, pour fermer le regard qui vient d'être décrit, il faudra rabattre successivement et dans l'ordre, les plaques 10, 11 et 12 qui s'auto-verrouilleront grâce aux pattes 5. Puis on rabat finalement la plaque 13 et on la verrouille sur le cadre 1, ce qui permet également le verrouillage des autres plaques 10, 11 et 12. Ainsi, la procédure de fermeture du regard s'effectue en rabattant successivement les plaques 10, 11, 12, 13 dans le sens contraire à celui des aiguilles d'une montre tandis que la procédure d'ouverture du regard s'effectuera dans le sens inverse, c'est-à-dire en déverrouillant et en ouvrant d'abord la plaque 13, puis en ouvrant successivement et dans l'ordre les plaques 12, 11 et 10.

A cet égard, on observera que la procédure d'ouverture des plaques successives dans un sens, et de fermeture de ces plaques dans l'autre sens, sera avantageusement de nature à faciliter les opérations sur le chantier pour un ouvrier, même non entraîné, et qui se trouve en face d'une pluralité de plaques à ouvrir ou à fermer.

Revenant à la figure 4, on voit qu'en position ouverte, un dégagement important est réalisé au niveau du grand côté 1c du rectangle que forme le cadre, de sorte que l'accès du trou ou de la tranchée et le dépôt de matériel au travers du cadre sera particulièrement facile et rapide.

L'articulation des plaques triangulaires en forme de triangle-rectangle sur le cadre 1, qu'il s'agisse des plaques de la réalisation de la figure 1 ou de la variante de la figure 2, est d'un type connu en soi, et sera brièvement décrite en se reportant aux figures 5 et 6.

Chaque plaque, par exemple la plaque 2 est munie d'une oreille ou analogue 20 recevant un axe 21 solidaire du cadre 1. L'oreille 20 comporte un bec 22 qui, en position ouverte de la plaque 2 (figure 6) peut se loger dans un évidement ou analogue 23 ménagée dans le cadre 1.

Ainsi, partant de la position fermée de la plaque 2 visible sur la figure 5, pour ouvrir cette plaque, on la fait pivoter suivant le sens de la flèche F et le bec 22 vient se loger dans l'évidement 23, ce qui maintient la plaque 2 positivement en position ouverte.

Pour fermer la plaque 2, un léger soulèvement de cette plaque sera effectué pour dégager le bec 2 de l'évidement 23, et elle sera ensuite rabattue contre le cadre suivant un sens inverse à celui de la flèche F. On a montré en 24 des pieds ou analogues appartenant à la plaque 2 et permettant l'appui de cette plaque en position fermée sur le cadre 1.

On décrira également de façon succincte le système de verrouillage associé à la seule plaque du cadre 1 ne comportant pas de patte saillante 5, c'est-à-dire la plaque 3 visible sur les figures 1 et 2 ou la plaque 13 visible sur les figures 3 et 4.

Sur les figures 7 et 8, on voit que le verrou 6 associé à la plaque précitée, par exemple la plaque 3, comprend essentiellement un rotor 30 monté à rotation dans la plaque 3 et sollicité par un ressort 31. A ce rotor 30 est associé un pêne ou analogue 32 pouvant coopérer avec une nervure 33 du cadre 1.

Partant de la position verrouillée visible sur la figure 7, il suffira, à l'aide d'une clé 34, de faire subir au rotor 30 une rotation d'un quart de tour par exemple pour dégager le pêne 32 du cadre 1 et réaliser ainsi le déverrouillage de la plaque 3, comme cela est bien visible sur la figure 8.

Bien entendu, l'invention n'est nullement limitée aux modes de réalisation décrits et illustrés qui n'ont été donnés qu'à titre d'exemple.

Cette invention comprend donc tous les équivalents techniques des moyens décrits ainsi que leurs combinaison si celles-ci entrent dans le cadre des revendications qui suivent.

## Revendications

1. Regard de chaussée comprenant un cadre (1) en forme de quadrilatère et un tampon propre à adopter sélectivement des positions fermée et ouverte dans lesquelles, respectivement il obture et dégage l'ouverture du cadre, ce tampon comprenant une première paire de plaques triangulaires (2, 3; 12, 13) respectivement articulées sur des premier et second côtés adjacents (1a, 1b) du cadre (1) et une seconde paire de plaques triangulaires (10, 11) respectivement articulées sur le premier et sur un quatrième côtés adjacents (1a, 1d) du cadre (1) pour laisser libre accès, en position ouverte du tampon, à un troisième côté (1c) du cadre, chaque plaque présentant une extrémité libre, le cadre (1) présentant une forme rectangulaire, les plaques de chaque paire ayant la forme de triangles rectangles et étant juxtaposées, en position fermée du tampon, par leur hypothenuse (4; 15), et les extrémités libres de toutes les plaques étant mutuellement adjacentes, et les première et seconde paires de plaques présentant des plaques adjacentes respectives (11, 12) juxtaposées, en position fermée du tampon, par un (16) de leurs côtés droits.

2. Regard selon la revendication 1, **caractérisé en ce que** chaque plaque triangulaire articulée sur le cadre (1) sauf une (13) est munie d'au moins une patte en saillie (5) coopérant avec le dessous d'une plaque adjacente.

3. Regard selon la revendication 2, **caractérisé en ce que** la plaque triangulaire (13) ne comportant pas la patte précitée (5) est munie d'un système de verrouillage (6) de cette plaque sur le cadre (1).

## Claims

1. Road manhole including a frame (1) in the shape of a quadrilateral and a cover able to selectively adopt closed and open positions in which it respectively obturates and clears the frame opening, this cover including a first pair of triangular plates (2, 3; 12, 13) respectively hinged onto first and second adjacent sides (1a, 1b) of the frame (1) and a second pair of triangular plates (10, 11) respectively hinged onto the first and onto a fourth adjacent side (1a, 1d) of the frame (1) so as to leave free access in an open position of the cover to a third side (1c) of the frame, each plate having one free extremity, the frame (1) having a rectangular shape, the plates of each pair having the shape of rectangle triangles and being placed side by side in the closed position of the cover via their hypotenuses (4 ; 15), and the free extremities of all the plates being mutually adjacent, and the first and second pairs of plates having respective adjacent plates (11, 12) placed side by side in the closed position of the cover via one (16) of their right sides.

2. Manhole according to claim 1, **characterised in that** each triangular plate hinged onto the frame (1) except one (13) is fitted with at least one projecting tab (5) co-operating with the underside of an adjacent plate.

3. Manhole according to claim 2, **characterised in that** the triangular plate (13) not comprising said tab (5) is fitted with a system (6) for locking this plate onto the frame (1).

## Patentansprüche

1. Straßeneinstiegsöffnung, mit einem viereckigen Rahmen und einem Kanaldeckel, der in selektiver Weise eine geschlossene und eine geöffnete Stellung einnehmen kann, in denen er den Rahmen verschließt bzw. freigibt, wobei dieser Kanaldeckel ein erstes Paar dreieckiger Platten (2, 3; 12, 13), die an der ersten bzw. zweiten aneinandergrenzenden Seite (1a, 1d) des Rahmens (1) angelenkt sind, und ein zweites Paar dreieckiger Platten (10, 11) besitzt, die an der ersten und einer vierten aneinanderangrenzenden Seite (1a, 1d) des Rahmens (1) angelenkt sind, um in der geöffneten Stellung des Deckels freien Zugang zu einer dritten Seite (1c) des Rahmens zu lassen, wobei jede Platte ein freies Ende aufweist, der Rahmen (1) eine rechteckige Form hat, die Platten jedes Paars die Form von rechtwinkligen Dreiecken haben und in der geschlossenen Stellung des Kanaldeckels mit ihren Hypothenusen (4; 15) nebeneinanderliegen, und die freien Enden aller Platten gegenseitig aneinandergrenzen, und wobei die ersten und zweiten Paare von Platten jeweils aneinandergrenzende Platten (11, 12) haben, die in der geschlossenen Stellung des Kanaldeckels mit einer (16) ihrer rechten Seiten nebeneinanderliegen.

2. Straßeneinstiegsöffnung gemäß Anspruch 1, **dadurch gekennzeichnet, daß** jede dreieckige, an dem Rahmen (1) gelenkig angebrachte Platte, mit Ausnahme einer (13), wenigstens mit einer vorstehenden Nase (5) versehen ist, die mit der Unterseite einer angrenzenden Platte zusammenwirkt.

3. Straßeneinstiegsöffnung gemäß Anspruch 2, **dadurch gekennzeichnet, daß** die dreieckige Platte (13), die nicht die vorgenannte Nase (5) besitzt, mit einem Verriegelungssystem (6) dieser Platte an dem Rahmen (1) versehen ist.
